# EUROPÄISCHE PATENTSCHRIFT

(11) **EP 1 759 770 B1**
(45) Veröffentlichungstag und Bekanntmachung des Hinweises auf die Patenterteilung: **19.08.2009**
(21) Anmeldenummer: 05405500.9
(22) Anmeldetag: 30.08.2005
(51) Int. Cl.: B05B 1/16

(54) **Brause**
Shower
Douche

(43) Veröffentlichungstag der Anmeldung: 07.03.2007
(73) Patentinhaber: Weidmann Plastics Technology AG, 8640 Rapperswil (CH); HANSA METALLWERKE AG, 70567 Stuttgart (DE)
(72) Erfinder: Kaess, Henning, 8640 Rapperswil (CH); Kremm, Kurt, 72218 Wildberg (DE); Bösch, Paul, 9620 Lichtensteig (CH)
(74) Vertreter: Groner, Manfred

(56) Entgegenhaltungen:
- GB-A- 1 334 401
- GB-A- 2 048 721
- US-A- 3 902 671
- US-A- 5 201 468
- US-A1- 2004 251 325

## Beschreibung

Die Erfindung betrifft eine Brause nach dem Oberbegriff des Anspruchs 1.

Umstellbare Brausen sind insbesondere als Badebrausen und Geschirrwaschbrausen seit langem bekannt. Bei diesen kann mit einem Betätigungselement beispielsweise zwischen zwei Strahlarten umgestellt werden. Das Betätigungselement ist beispielsweise ein Hebel, der von Hand betätigt werden kann und der mit einem verschiebbaren Ventilkörper verbunden ist. Je nach Lage des Ventilkörpers wird das Wasser im Wasserführungskanal zu den einen oder den anderen Austrittsöffnungen geleitet.

Eine Brause nach dem Oberbegriff des Anspruchs 1 ist durch die GB-A-1 334 401 bekannt geworden. Die GB-A-2048721 offenbart eine Brause, bei der ein Teil zum Umstellen der Strahlart linear verschieblich an einem anderen wasserführenden Teil gelagert ist. Die US-A-3,902,671 offenbart eine Brause, bei welcher ebenfalls ein Teil zum Umstellen der Strahlart an einem als Leitungsrohr ausgebildeten anderen Teil linear verschieblich gelagert ist.

Die US-A-5,201,468 offenbart eine Brause bei der das Ventil zwischen zwei Strahlarten umgestellt werden kann, indem ein vorderer Teil um eine Achse rotiert wird.

Eine weitere umstellbare Brause ist aus der DE 102 19 943 bekannt geworden. Bei der in Figur 3 dieses Dokumentes gezeigten Ausführung bildet der erste Teil ein Befestigungsteil, der an einen Brauseschlauch anzuschliessen ist und der verschieblich an einer Brausestange befestigt ist. Der zweite Teil bildet einen Funktionsteil, der zum Umstellen des Ventils um 180° um eine Längsachse des erstens Teils drehbar ist. Das Ventil wird durch Stirnflächen des ersten Teils und des zweiten Teils gebildet, die senkrecht zur Drehachse verlaufen, um welche der zweite Teil zum Umstellen des Ventils drehbar ist.

Eine weitere Brause ist durch die DE 198 03 554 A bekannt geworden. Zur Betätigung des Ventils weist diese Brause einen zweiarmigen Hebel auf, der unterhalb einer Membran angeordnet ist. Der Hebel ist mit einem Verschlusskörper verbunden, der durch Verschwenken des genannten Hebels zwischen zwei Positionen verstellbar ist. Diese Brause besteht aus vergleichsweise vielen Einzelteilen.

Der Erfindung liegt die Aufgabe zugrunde, eine weitere Brause der genannten Art zur Verfügung zu stellen.

Die Aufgabe ist bei einer gattungsgemässen Brause gemäss Anspruch 1 gelöst.

Bei der erfindungsgemässen Brause befindet sich das Ventil innerhalb des zweiten Teils. Dies ermöglicht einen kompakten Aufbau und eine Herstellung mit wenigen Einzelteilen.

Ein besonders kompakter Aufbau und eine einfache Umstellung des Ventils ergibt sich dadurch, dass gemäss der Erfindung die genannten beiden Teile schwenkbar miteinander verbunden sind. Das Ventil kann in diesem Fall durch ein Verschwenken des zweiten Teils umgestellt werden.

Nach einer Weiterbildung der Erfindung ist vorgesehen, dass der erste Teil zum Verschwenken des zweiten Teils eine Schwenkachse bildet und im Abstand zu dieser wenigstens eine Austrittsöffnung aufweist und dass der zweite Teil ebenfalls im Abstand zu dieser Schwenkachse wenigstens zwei Eintrittsöffnungen aufweist. Die Austrittsöffnung ist damit durch Verschwenken des einen Teils wahlweise mit der einen oder der anderen Eintrittsöffnung verbindbar.

Nach einer Weiterbildung der Erfindung ist vorgesehen, dass der erste Teil wenigstens zwei Austrittsöffnungen aufweist, die mit dem Wasserführungskanal verbunden sind und dass der zweite Teil wenigstens vier Eintrittsöffnungen aufweist, wobei jeweils zwei Austrittsöffnungen mit zwei Eintrittsöffnungen verbindbar sind. Dadurch ist es möglich, die Durchschnitte dieser Öffnungen und damit die Bauhöhe des Ventils kleiner auszubilden.

Anstelle einer einzigen Austrittsöffnung sind somit mehrere Austrittsöffnungen vorgesehen, auf welche das durchströmende Wasser verteilt wird.

Nach einer Weiterbildung der Erfindung ist vorgesehen, dass das Ventil einen Ventilteil mit wenigstens einer Austrittsöffnung aufweist und dass der zweite Teil einen Ventilteil mit wenigstens einer Eintrittsöffnung aufweist und dass die beiden Ventilteile gegeneinander verschwenkbar sind.

Nach einer Weiterbildung der Erfindung ist vorgesehen, dass der zweite Teil eine Öffnung aufweist, in die ein vorderes Ende des ersten Teils eingreift. Das Ventil kann dadurch besonders einfach in den zweiten Teil integriert werden. Da sich das Ventil im zweiten Teil befindet, kann der erste Teil schlanker als bisher ausgebildet werden.

Ein besonders einfacher und funktionssicherer Aufbau ergibt sich dann, wenn gemäss einer Weiterbildung der Erfindung das Ventil innerhalb einer Öffnung des zweiten Teils angeordnet ist. Vorzugsweise ist diese Öffnung so ausgebildet, dass sie ein Verschwenken des zweiten Teils gegenüber dem ersten Teil ermöglicht.

Ein besonders einfaches und funktionssicheres Umstellen des Ventils ist dann möglich, wenn der zweite Teil zum Umstellen des Ventils um eine Achse verschwenkt wird, die im Wesentlichen senkrecht zur Strömungsrichtung des Wassers im Wasserführungskanal des ersten Teils verläuft. Dies ermöglicht insbesondere eine Umstellung mit einer Verschwenkung des zweiten Teils um einen vergleichsweise kleinen Winkel, der vorliegenden Erfindung kleiner als 90° und insbesondere kleiner als 45° ist.

Der zweite Teil kann grundsätzlich auch mehr als zwei Auslassöffnungen aufweisen, vorzugsweise sind aber lediglich zwei Auslassöffnungen vorgesehen.

Eine besonders einfache Umstellung ist dann möglich, wenn der zweite Teil einen Brausekopf bildet und das Ventil durch eine Bewegung des Brausekopfs und insbesondere durch eine Kippbewegung umstellbar ist.

Ein Ausführungsbeispiel der Erfindung wird nachfolgend anhand der Zeichnung näher erläutert. Es zeigen:
- Figur 1: ein Schnitt durch eine erfindungsgemässe Brause entlang der Linie 1-1 der Figur 2,
- Figur 2: ein Schnitt entlang der Linie II-II der Figur 1,
- Figur 3: ein Schnitt entsprechend der Figur 2, jedoch nach einer Umstellung des Ventils und
- Figur 4: ein Schnitt entsprechend Figur 1 durch die erfindungsgemässe Brause, jedoch nach einer Umstellung des Ventils.

Die in Figur 1 gezeigte Brause 1 ist eine Duschbrause und weist einen ersten Teil T 1 sowie einen zweiten Teil T2 auf. Der erste Teil T1 besitzt in einem rohrförmigen Gehäuse 4 ein Wasserführungsrohr 3 auf, das einen Wasserführungskanal 2 bildet. Das Wasserführungsrohr 3 besitzt an einem Ende ein Gewinde 5, an dem eine hier nicht gezeigte. Wasserleitung, beispielsweise ein flexibler Schlauch anzuschliessen ist. Mit dem Pfeil 25 ist die Strömungsrichtung des Wassers angedeutet. Über ein Ventil V, das ein Umstellventil ist, wird das Wasser dem zweiten Teil T2 zugeführt. Dieser zweite Teil T2 weist an einer Unterseite einer Schale 21 eine Mehrzahl von zweiten Auslassöffnungen A2 auf, die düsenförmig ausgebildet sind und mit denen ein Brausestrahl gebildet werden kann. Der zweite Teil T2 bildet somit einen Brausekopf.

Der zweite Teil T2 weist einen Oberteil 15 und einen Unterteil 16 auf, zwischen denen sich ein Raum 14 befindet, der mit den zweiten Auslassöffnungen A2 verbunden ist. In diesem Raum 14 ist an den Unterteil 16 eine gummielastische Einlage 17 angespritzt, durch welche die Austrittsöffnungen A2 gebildet werden. Der Oberteil 15 bildet eine Schale 21, mit einer Überlaufkante 22. Die Schale 21 bildet einen oben offenen Raum 26, in den eine erste Austrittsöffnung A1 mündet. Auf den Oberteil 15 ist von oben ein haubenförmiger Deckel 18 aufgesetzt, der mit dem Oberteil 15 lösbar verrastet ist. Ein am Oberteil 15 angeformter zylindrischer Kragen 32 liegt innenseitig am Deckel 18 an und ist gemäss Figur 4 in radialem Abstand von einer am Deckel 18 angeformten und nach unten ragenden Schürze 33 umgeben. Am Deckel 18 ist unterseitig ein Stützteil 20 angeformt, der auf einer Achse 24 aufliegt, die an der Oberseite des Wasserführungsrohres 3 angeformt ist. Wie die Figur 1 zeigt, weist der zweite Teil T2 unterseitig eine Öffnung 27 auf, in welche der erste Teil T1 mit einem vorderen Ende von unten eingreift. Die Öffnung 27 ist so bemessen, dass der zweite Teil T2 um die Achse 24 begrenzt schwenkbar ist. Der Winkel, um den der zweite Teil T2 schwenkbar ist, ist vorzugsweise kleiner als 90°, vorzugsweise kleiner als 45°. In Figur 1 ist der zweite Teil T2 in der oberen Schwenkposition gezeigt. Mit dem Pfeil 28 ist die Schwenkbewegung angedeutet, mit welcher der zweite Teil T2 um die Achse 24 nach unten und die in Figur 4 gezeigte Position geschwenkt werden kann. Bei einer solchen Schwenkbewegung wird die Überlaufkante 22 nach unten bewegt. Bei einer solchen Schwenkbewegung bewegt sich entsprechend eine hintere Kante 29 gemäss Pfeil 30 nach oben. Diese Schwenkbewegung ist begrenzt.

Das Ventil V wird durch einen Bereich B1 des Teils T1 und einen Bereich B2 des Teils T2 gebildet. Beide Bereiche B1 und B2 befinden sich innerhalb des zweiten Teils T2. Der Bereich B1 ist im Querschnitt gemäss Figur 1 etwa oval und ist am oberen Ende des Wasserführungsrohres 3 angeformt. Er besitzt seitlich zwei Austrittsöffnungen 7, die auch in den Figuren 2 und 3 sichtbar sind. Diese Austrittsöffnungen 7 sind beispielsweise kreisrunde Öffnungen, die seitlich aus einem Raum 6 (Fig. 2) herausführen. Die Strömungsrichtung durch die Austrittsöffnungen 7 verläuft somit im Wesentlichen rechtwinklig zur Strömungsrichtung des Wasserführungskanals 2. Die eine dieser Austrittsöffnungen 7 wird durch eine Wandung 12 gebildet, die in der Art eines Deckels in eine Öffnung 13 einer Wandung 11 aufgesetzt ist. Ist der zweite Teil T2 in der oberen Schwenkposition gemäss Figur 1, so sind die Austrittsöffnungen 7 jeweils mit einer Eintrittsöffnung 8 in Verbindung, wie dies in Figur 2 gezeigt ist. Diese Eintrittsöffnungen 8 werden durch zwei parallel zueinander verlaufende Kulissen 19 gebildet, wie die Figur 2 zeigt. Die Eintrittsöffnungen 8 führen in den bereits erwähnten Raum 14, welcher mit den zweiten Auslassöffnungen A2 verbunden ist. Dichtungsmittel 10 dienen zum Abdichten der Kulissen 19 gegenüber dem Bereich B1. Diese vorzugsweise gummielastisch ausgebildeten Dichtungsmittel 10 sind in Ausnehmungen der Kulissen 19 eingelegt. Sie sind so ausgebildet, dass der Bereich B1 entlang der Innenseite der Kulissen 19 verschiebbar ist.

Befindet sich der zweite Teil T2 in der in den Figuren 1 und 2 gezeigten oberen Schwenkposition und strömt durch den Wasserführungskanal 2 in Richtung des Pfeils 25 Wasser ein, so gelangt dieses in den Raum 6 des Bereichs B1 und von diesem durch die Öffnungen 7 und 8 in den Raum 14 und schliesslich als Brausestrahl durch die zweiten Auslassöffnung A2 nach unten.

Die Kulissen 19 bilden gemäss Figur 2 zweite Eintrittsöffnungen 9, die über den Eintrittsöffnungen 8 angeordnet sind und die bei der Stellung des ersten Teils T1 gemäss den Figuren 1 und 2 durch den Bereich B 1 verschlossen sind. Wird nun der zweite Teil T2 um die Achse 24 wie oben erwähnt verschwenkt, so bewegen sich die zweiten Eintrittsöffnungen 9 nach unten in die in den Figuren 3 und 4 gezeigte Stellung. Der Bereich B1 bewegt sich hierbei entlang der Kulissen 19 in einen Raum 23, welcher durch die Kulissen 19 und den Deckel 18 gebildet wird. In dieser Stellung sind die zweiten Eintrittsöffnungen 9 mit den Austrittsöffnungen 7 verbunden und die ersten Eintrittsöffnungen 8 sind durch den Bereich B1 verschlossen. Diese zweiten Eintrittsöffnungen 9 sind mit einem Raum 31 verbunden, welcher durch den Deckel 18 und den Oberteil 15 gebildet wird. Dieser Raum 31 führt nach unten in die Schale 21 bzw. in den oben offenen Raum 26.

Befindet sich der zweite Teil T2 in der in den Figuren 3 und 4 gezeigten zweiten Schwenkposition und strömt durch den Wasserführungskanal 2 Wasser ein, so gelangt dieses wieder in den Raum 6, der durch den Bereich B1 des ersten Teils T1 gebildet wird. Wiederum strömt das Wasser seitlich durch die Austrittsöffnungen 7, jedoch nun durch die zweiten Eintrittsöffnungen 9 nach aussen in den Raum 31. Von diesem strömt das Wasser durch die erste Auslassöffnung A1 in den Raum 26. Da die Überlaufkante 22 bezüglich der Horizontalebene nach unten und die Kante 29 nach oben versetzt sind, strömt das Wasser aus dem Raum 26 über die Überlaufkante 22 in einem Schwall nach unten. Wird der zweite Teil T2 im Gegenuhrzeigersinn wieder in die in Figur 1 gezeigte Stellung verschwenkt, so werden die zweiten Eintrittsöffnungen 9 wieder durch die Wandung 11 und 12 verschlossen und die Austrittsöffnungen 7 mit den Eintrittsöffnungen 8 verbunden. Das Wasser strömt dann wieder durch die zweiten Auslassöffnungen A2 und nicht mehr durch die ersten Auslassöffnungen A1 nach aussen. Das Ventil V wird somit durch die beiden Teile T1 und T2 bzw. die Bereiche B1 und B2 gebildet. Das Umstellen des Ventils V erfolgt durch eine relative Bewegung zwischen den Teilen T1 und T2. Hierbei ist vorzugsweise der erste Teil T1 fest, beispielsweise fest mit einer Gebäudewand verbunden. Die relative Bewegung ist beim gezeigten Ausführungsbeispiel eine Schwenkbewegung um die Achse 24, die im Abstand zur Austrittsöffnung 7 angeordnet ist. Denkbar ist auch eine Ausführung mit einer linearen oder anderen Bewegung und insbesondere einer Kippbewegung. Bei einer linearen Bewegung ist die Achse 24 durch lineare Führungselemente ersetzt. Es sind hier beispielsweise horizontale oder vertikale Schiebebewegungen denkbar. Betätigungselemente wie Tasten oder dergleichen sind hier nicht erforderlich, da der zweite Teil T2 direkt von Hand gefasst und verschwenkt werden kann.

Die Montage der erfindungsgemässen Brause 1 und dessen Herstellung ist sehr einfach, da diese beiden Teile T1 und T2 aus sehr wenigen robusten und im Spritzgussverfahren herstellbaren Teilen hergestellt werden können. Das Ventil V kann mit vergleichsweise kleinen Raummassen hergestellt werden. Vorteilhaft ist hier insbesondere, dass das in den Raum 6 einströmende Wasser auf zwei Austrittsöffnungen 7 bzw. zwei Eintrittsöffnungen 8 bzw. 9 verteilt wird. Die Querschnitte dieser Öffnungen können deshalb vergleichsweise klein gewählt werden.

### Bezugszeichenliste

- 1: Brause
- 2: Wasserführungskanal
- 3: Wasserführungsrohr
- 4: Gehäuse
- 5: Gewinde
- 6: Raum
- 7: Austrittsöffnung
- 8: erste Eintrittsöffnung
- 9: zweite Eintrittsöffnung
- 10: Dichtungsmittel
- 11: Wandung
- 12: Wandung
- 13: Öffnung
- 14: Raum
- 15: Oberteil
- 16: Unterteil
- 17: Einlage
- 18: Deckel
- 19: Kulisse
- 20: Stützteil

- 21: Schale
- 22: Überlaufkante
- 23: Raum
- 24: Achse
- 25: Pfeil
- 26: Raum
- 27: Öffnung
- 28: Pfeil
- 29: Kante
- 30: Pfeil
- 31: Raum
- 32: Kragen
- 33: Schürze
- A1: erste Auslassöffnung
- A2: zweite Auslassöffnung
- B1: Bereich
- B2: Bereich
- T1: erster Teil
- T2: zweiter Teil
- V: Ventil

## Patentansprüche

1. Brause mit einem ersten Teil (T1), der an eine Wasserleitung anzuschliessen ist und der einen Wasserführungskanal (2) aufweist, mit einem zweiten Teil (T2), der wenigstens eine erste und eine zweite Auslassöffnung (A1, A2) besitzt, die wahlweise über ein Ventil (V) mit dem Wasserführungskanal (2) des ersten Teils (T1) verbindbar sind, wobei der erste Teil (T1) in den zweiten Teil (T2) eingreift und das Ventil (V) innerhalb des zweiten Teils (T2) angeordnet ist und wobei das Ventil (V) durch eine Bewegung des zweiten Teils (T2) gegenüber dem ersten Teil (T1) umstellbar ist, **dadurch gekennzeichnet, dass** die genannten beiden Teile (T1, T2) schwenkbar miteinander verbunden sind.

2. Brause nach Anspruch 1, **dadurch gekennzeichnet, dass** der erste Teil (T1) zum Verschwenken des zweiten Teils (T2) eine Schwenkachse (24) bildet und im Abstand zu dieser wenigstens eine Austrittsöffnung (7) aufweist und dass der zweite Teil (T2) ebenfalls im Abstand zu dieser Schwenkachse (24) wenigstens zwei Eintrittsöffnungen (8, 9) aufweist.

3. Brause nach Anspruch 1 oder 2, **dadurch gekennzeichnet, dass** der erste Teil (T1) wenigstens eine Austrittsöffnung (7) aufweist, die mit dem Wasserführungskanal (2) verbunden ist und dass der zweite Teil (T2) wenigstens zwei Eintrittsöffnungen (8, 9) aufweist.

4. Brause nach Anspruch 3, **dadurch gekennzeichnet, dass** der erste Teil (T1) wenigstens zwei Austrittsöffnungen (7) aufweist und dass der zweite Teil (T2) wenigstens vier Eintrittsöffnungen (8, 9) aufweist, wobei jeweils zwei Austrittsöffnungen (7) mit zwei Eintrittsöffnungen (8, 9) verbindbar sind.

5. Brause nach einem der Ansprüche 1 bis 4, **dadurch gekennzeichnet, dass** das Ventil (V) einen Ventilteil mit wenigstens einer Austrittsöffnung (7) aufweist und dass der zweite Teil (T2) einen Ventilteil mit wenigstens einer Eintrittsöffnung (8, 9) aufweist und dass die beiden Ventilteile gegeneinander verschwenkbar sind.

6. Brause nach Anspruch 5, **dadurch gekennzeichnet, dass** die genannte Eintrittsöffnung (9) des Ventils (V) Dichtungsmittel (10) aufweist.

7. Brause nach einem der Ansprüche 1 bis 6, **dadurch gekennzeichnet, dass** der zweite Teil (T2) eine Öffnung (27) aufweist, in die ein vorderes Ende des ersten Teils (T1) eingreift.

8. Brause nach Anspruch 7, **dadurch gekennzeichnet, dass** das Ventil (V) innerhalb der genannten Öffnung (27) des zweiten Teils (T2) angeordnet ist.

9. Brause nach einem der Ansprüche 1 bis 8, **dadurch gekennzeichnet, dass** der zweite Teil (T2) zum Umstellen des Ventils (V) um eine Achse (24) verschwenkbar ist, die im Wesentlichen senkrecht zur Strömungsrichtung des Wassers im Wasserführungskanal (2) verläuft.

10. Brause nach einem der Ansprüche 1 bis 9, **dadurch gekennzeichnet, dass** der zweite Teil (T2) zum Umstellen des Ventils (V) um einen Winkel verschwenkt wird, der kleiner als 90°, vorzugsweise kleiner als 45° ist, bevorzugter etwa 30° ist.

11. Brause nach einem der Ansprüche 1 bis 10, **dadurch gekennzeichnet, dass** der zweite Teil (T2) einen Brausekopf bildet und dass das Ventil (V) durch Bewegung des Brausekopfs umstellbar ist.

## Claims

1. A spray attachment comprising a first part (T1), which is to be connected to a water conduit and has a water guiding channel (2), and comprising a second part (T2), which has at least a first and a second outlet opening (A1 A2), which can be selectively connected to the water guiding channel (2) of the first part (T1) by means of a valve (V), wherein the first part (T1) engages in the second part (T2) and in that the valve (V) is arranged inside the second part (T2) and wherein the valve (V) being able to be switched over by a movement of the second part (T2) with respect to the first part (T1), **characterized in that** said two parts (T1, T2) are pivotably connected to each other.

2. The spray attachment as claimed in claim 1, **characterized in that** the first part (T1) forms a pivot spindle (24) for the pivoting of the second part (T2) and has at least one exit opening (7) at a distance from said spindle and **in that** the second part (T2) has at least two entry openings (8, 9), likewise at a distance from this pivot spindle (24).

3. The spray attachment as claimed in claim 1 or 2, **characterized in that** the first part (T1) has at least one exit openings (7), which isconnected to the water guiding channel (2), and **in that** the second part (T2) has at least two exit openings (7).

4. The spray attachment according to claim 3, **characterized in that** the first part (T1) has at least two exit openings (7) and that the second part (T2) has at least four entry openings (8,9), weherein two exit openings (7) respectively being able to be connected to two entry openings (8,9).

5. The spray attachment as claimed in one of claims 1 to 4, **characterized in that** the valve (V) has a valve part with at least one exit opening (7) and **in that** the second part (T2) has a valve part with at least one entry opening (8, 9) and **in that** the two valve parts are displaceable or pivotable with respect to each other.

6. The spray attachment as claimed in claim 5, **characterized in that** said entry opening (9) of the valve (V) has sealing means (10).

7. The spray attachment as claimed in one of claims 1 to 6, **characterized in that** the second part (T2) has an opening (27) in which a front end of the first part (T1) engages.

8. The spray attachment as claimed in claim 7,
**characterized in that** the valve (V) is arranged inside said opening (27) of the second part (T2).

9. The spray attachment as claimed in one of claims 1 to 8, **characterized in that,** for switching over the value (V), the second part (T2) is pivoted about a spindle (24), which runs substantially perpendiculary in relation to the direction of flow of the water in the water guiding channel (2).

10. The spray attachment as claimed in one of claims 1 to 9, **characterized in that,** for switching over the valve (V), the second part (T2) is pivoted by an angle that is less than 90°, preferably less than 45°, more preferably approximately 30°.

11. The spray attachment as claimed in one of claims 1 to 10, **characterized in that** the second part (T2) forms a spray head and **in that** the valve (V) can be switched over by movement of the spray head.

## Revendications

1. Douche comprenant une première partie (T1) qui doit être raccordée à une conduite d'eau et qui présente un canal de guidage d'eau (2), et comprenant une deuxième partie (T2), qui possède au moins une première et une deuxième ouverture de sortie (A1, A2), qui peuvent être connectées au choix par le biais d'une soupape (V) au canal de guidage d'eau (2) de la première partie (T1), la première partie (T1) venant en prise dans la deuxième partie (T2) et la soupape (V) étant disposée à l'intérieur de la deuxième partie (T2) et la soupape (V) pouvant être inversée par un déplacement de la deuxième partie (T2) par rapport à la première partie (T1), **caractérisée en ce que** lesdites deux parties (T1, T2) sont connectées l'une à l'autre de manière pivotante.

2. Douche selon la revendication 1, **caractérisée en ce que** la première partie (T1) forme un axe de pivotement (24) pour le pivotement de la deuxième partie (T2), et présente à distance de celui-ci au moins une ouverture de sortie (7) et **en ce que** la deuxième partie (T2) présente également au moins deux ouvertures d'entrée (8, 9) à distance de cet axe de pivotement (24).

3. Douche selon la revendication 1 ou 2, **caractérisée en ce que** la première partie (T1) présente au moins une ouverture de sortie (7) qui est connectée au canal de guidage d'eau (2) et **en ce que** la deuxième partie (T2) présente au moins deux ouvertures d'entrée (8, 9).

4. Douche selon la revendication 3, **caractérisée en ce que** la première partie (T1) présente au moins deux ouvertures de sortie (7) et **en ce que** la deuxième partie (T2) présente au moins quatre ouvertures d'entrée (8, 9), deux ouvertures de sortie (7) pouvant à chaque fois être connectées à deux ouvertures d'entrée (8, 9).

5. Douche selon l'une quelconque des revendications 1 à 4, **caractérisée en ce que** la soupape (V) présente une partie de soupape avec au moins une ouverture de sortie (7) et **en ce que** la deuxième partie (T2) présente une partie de soupape avec au moins une ouverture d'entrée (8, 9) et **en ce que** les deux parties de soupape peuvent pivoter l'une par rapport à l'autre.

6. Douche selon la revendication 5, **caractérisée en ce que** ladite ouverture d'entrée (9) de la soupape (V) présente des moyens d'étanchéité (10).

7. Douche selon l'une quelconque des revendications 1 à 6, **caractérisée en ce que** la deuxième partie (T2) présente une ouverture (27) dans laquelle vient en prise une extrémité avant de la première partie (T1).

8. Douche selon la revendication 7, **caractérisée en ce que** la soupape (V) est disposée à l'intérieur de ladite ouverture (27) de la deuxième partie (T2).

9. Douche selon l'une quelconque des revendications 1 à 8, **caractérisée en ce que** la deuxième partie (T2) peut pivoter autour d'un axe (24) pour inverser la soupape (V), l'axe s'étendant essentiellement perpendiculairement à la direction d'écoulement de l'eau dans le canal de guidage d'eau (2).

10. Douche selon l'une quelconque des revendications 1 à 9, **caractérisée en ce que** la deuxième partie (T2), pour inverser la soupape (V), est pivotée d'un angle qui est inférieur à 90°, de préférence inférieur à 45°, de préférence qui vaut environ 30°.

11. Douche selon l'une quelconque des revendications 1 à 10, **caractérisée en ce que** la deuxième partie (T2) forme une tête de douche et **en ce que** la soupape (V) peut être inversée par déplacement de la tête de douche.
